# EUROPÄISCHE PATENTSCHRIFT

(11) **EP 4 368 798 B1**
(45) Veröffentlichungstag und Bekanntmachung des Hinweises auf die Patenterteilung: **21.05.2025**
(21) Anmeldenummer: 23203830.7
(22) Anmeldetag: 16.10.2023
(51) Int. Cl.: E05B 15/00, E05B 3/06

(54) **VIELKANTSTIFT**
POLYGONAL PIN
TIGE POLYGONALE

(30) Priorität: 19.10.2022 DE 102022211083
(43) Veröffentlichungstag der Anmeldung: 15.05.2024
(73) Patentinhaber: Karcher GmbH, 74906 Bad Rappenau (DE)
(72) Erfinder: WACKER, Janosch, 74924 Neckarbischofsheim (DE)
(74) Vertreter: BRP Renaud & Partner mbB Rechtsanwälte Patentanwälte Steuerberater

(56) Entgegenhaltungen:
- EP-A1- 3 156 564
- EP-A2- 2 042 671
- CN-A- 108 104 598
- DE-A1- 102016 123 052
- GB-A- 655 528

## Beschreibung

Die Erfindung betrifft einen Vielkantstift für einen Fensterbeschlag eines Fensterschließsystems nach dem Oberbegriff des Anspruchs 1. Die Erfindung betrifft auch eine Vorrichtung für einen Fensterbeschlag eines Fensterschließsystems mit dem Vielkantstift.

Ein Fensterschließsystem weist üblicherweise eine Fenstermechanik und einen Fensterbeschlag auf. Die Fenstermechanik umfasst dabei alle in dem Fenster verbaute Bauteile wie beispielweise ein Fenstergetriebe und der Fensterbeschlag umfasst alle mit der Fenstermechanik von außen verbindbare Bauteile wie beispielweise einen Fenstergriff, ein Fensterrastelement und einen Vielkantstift. Dabei wird angestrebt, den Fensterbeschlag an abweichenden Fenstern mit abweichenden Fenstermechaniken montierbar zu gestalten. In dem Fensterschließsystem wird dabei das Fenstergetriebe mit dem Fenstergriff über den Vielkantstift drehfest verbunden. Wird der Fenstergriff betätigt, so verdreht sich der Vielkantstift in dem Fensterrastelement und betätigt das Fenstergetriebe. Entsprechend kann das Fenster verstellt - also geöffnet oder geschlossen - werden. Der Vielkantstift ist in dem Fensterrastelement rastbar aufgenommen und greift durch einen Fensterrahmen eines Fensters hindurch. Die Länge des Vielkantstifts ist dabei je nach der Ausgestaltung des Fensterrahmens und des Fenstergetriebes der Fenstermechanik unterschiedlich. Dadurch muss bei der Montage des Fensterbeschlags an der Fenstermechanik stets ein passender Vielkantstift ausgesucht und montiert werden. Das führt zu einem Mehraufwand bei der Montage.

EP 3 156 564 A1 offenbart einen Koppelstift zur antriebswirksamen Verbindung eines Handgriffs mit einem Getriebe, wobei die Länge des Koppelstifts entlang einer Längsachse des Koppelstifts variabel ist.

EP 2 042 671 A2 offenbart eine Vorrichtung zur sicheren Anbringung eines Griff-Betätigungsstiftes an einer Befestigungsöffnung eines Griffs mit einem Adapter. Der Adapter umfasst dabei einen Befestigungsteil und einen Aufnahmeteil, der Mittel zum axial gesicherten Aufnehmen des Griff-Betätigungsstiftes aufweist.

GB 655 528 A offenbart eine Schloss-Welle aus zwei ineinandergreifenden, teleskopisch verschiebbaren Rohren mit quadratischem Querschnitt. Dabei wirkt eine Feder zwischen dem verstopften Ende des einen Rohres und einem Ende des anderen Rohres.

CN 108 104 598 A offenbart eine Pleuelstange eines Schlosses, die einen Schlosskörper und eine Handhabe aufweist. Dabei umfasst die Pleuelstange zwei Pleuelstangenstücke und ein elastisches Stück. Die Pleuelstangenstücke sind in axialer Richtung relativ zueinander beweglich und das elastische Stück ist zwischen den Pleuelstangenstücken angeordnet.

DE 10 2016 123 052 A1 offenbart einen Drückerstift für eine Türdrückeranordnung mit einer Drückernuss zur Aufnahme des Drückerstifts. Dabei umfasst der Drückerstift ein erstes Stiftelement und ein zweites Stiftelement.

Die Aufgabe der Erfindung ist es daher, für einen Vielkantstift der gattungsgemäßen Art eine verbesserte oder zumindest alternative Ausführungsform anzugeben, bei der die beschriebenen Nachteile überwunden werden. Die Aufgabe der Erfindung ist es auch, eine Vorrichtung mit einem entsprechenden Fensterrastelement und dem Vielkantstift bereitzustellen.

Diese Aufgabe wird erfindungsgemäß durch den Gegenstand der unabhängigen Ansprüche gelöst. Vorteilhafte Ausführungsformen sind Gegenstand der abhängigen Ansprüche.

Der erfindungsgemäße Vielkantstift ist für einen Fensterbeschlag eines Fensterschließsystems vorgesehen bzw. ausgelegt. Der Vielkantstift ist gerade und länglich und weist eine Längsmittelachse auf. Ein erstes Längsende des Vielkantstifts ist dabei zum drehfesten Verbinden mit einem Fenstergetriebe und ein zweites Längsende des Vielkantstifts ist zum drehfesten Verbinden mit einem Fenstergriff vorgesehen bzw. ausgelegt. Erfindungsgemäß weist der Vielkantstift einen das erste Längsende bildenden ersten Teilstift und einen das zweite Längsende bildenden zweiten Teilstift auf. Dabei sind die beiden Teilstifte axial verschiebbar miteinander verbunden und dadurch ist eine durch den Abstand zwischen den Längsenden definierte axiale Länge des Vielkantstifts veränderlich. Mit anderen Worten kann der erste Teilstift in dem zweiten Teilstift stufenlos verschiebbar sein. Beim Vielkantstift handelt es sich vorzugsweise um einen Vierkantstift mit einem quadratischen Querschnitt.

Im Zusammenhang mit der vorliegenden Erfindung sind die Begriffe "axial" und "radial" und "umlaufend" stets auf die Längsmittelachse des Vielkantstifts bezogen. Der Vielkantstift kann insbesondere ein Vierkantstift sein bzw. quer zur Längsmittelachse einen quadratischen oder rechteckigen Querschnitt aufweisen. Grundsätzlich kann der Vielkantstift auch einen abweichenden Querschnitt aufweisen. Das gilt auch für den ersten Teilstift und für den zweiten Teilstift, die zusammen den Vielkantstift abbilden. Der erste Teilstift und der zweite Teilstift können miteinander so verbunden sein, dass ein ungewünschtes Lösen des ersten Teilstifts und des zweiten Teilstifts voneinander ausgeschlossen ist.

Das Fensterschließsystem kann dabei den Fensterbeschlag und eine Fenstermechanik umfassen. Die Fenstermechanik kann dabei alle in einem Fester verbaute Bauteile wie beispielweise ein Fenstergetriebe und der Fensterbeschlag kann alle mit der Fenstermechanik von außen verbindbare Bauteile wie beispielweise einen Fenstergriff und den erfindungsgemäßen Vielkantstift umfassen. Bei der Montage des Fensterbeschlags an einem Fenster kann die Fenstermechanik bzw. das Fenstergetriebe der Fenstermechanik mit dem Fenstergriff des Fensterbeschlags über den erfindungsgemäßen Vielkantstift verbunden werden. Die axiale Länge des erfindungsgemäßen Vielkantstifts kann bei der Montage des Fensterbeschlags an dem Fenster je nach Ausgestaltung seines Fensterrahmens und der Fenstermechanik des Fensterschließsystems angepasst sein. Dadurch kann der Fensterbeschlag des Fensterschließsystems mit dem erfindungsgemäßen Vielkantstift zur Montage an den Fenstern mit abweichenden Fensterrahmen und mit abweichenden Fenstermechaniken verwendet werden. Mit anderen Worten kann der Vielkantstift mit einem Fensterrastelement und mit einem Fenstergriff herstellerunabhängig eingebracht sein. Insbesondere kann der Vielkantstift in jedes beliebige marktübliche Fensterrastelement mit einer komplementären Vielkant-Aufnahme, vorzugsweise in eine Vierkant-Aufnahme, herstellerunabhängig in Kombination mit jedem marktüblichen Fenstergriff mit einer komplementären Vielkant-Aufnahme, vorzugsweise in eine Vierkant-Aufnahme, eingebracht sein. Entsprechend kann die Montage des Fensterbeschlags deutlich vereinfacht werden. Zudem kann der Bestand der notwendigen abweichend ausgestalteten Vielkantstifte reduziert werden.

Der eine Teilstift ist erfindungsgemäß hohl ausgebildet und der andere Teilstift ist in dem einen Teilstift bereichsweise und axial verschiebbar aufgenommen. Ein Außendurchmesser des anderen Teilstifts kann zweckgemäß gleich oder geringfügig kleiner als ein Innendurchmesser des einen Teilstifts sein. Ein Außendurchmesser des anderen Teilstifts kann entsprechend kleiner als der Außendurchmesser des einen Teilstifts sein. Insbesondere können der andere Teilstift einen Außendurchmesser von 7 mm und der eine Teilstift einen Außendurchmesser von 8 mm aufweisen. Zum Verändern der axialen Länge des Vielkantstifts kann dann der andere Teilstift in den einen Teilstift hineingeschoben oder herausgeschoben werden. Bevorzugt ist eine Bauform, bei welcher der erste Teilstift in dem zweiten Teilstift aufgenommen ist. Es ist jedoch auch eine umgekehrte Bauform möglich, bei welcher der zweite Teilstift in dem ersten Teilstift aufgenommen ist. Wenn nachfolgend die bevorzugte Bauform näher erläutert wird, erfolgt dies stellvertretend für beide Ausführungsformen und gilt dementsprechend analog bzw. angepasst auch für die umgekehrte Bauform.

Das Hineinschieben des ersten Teilstifts in den zweiten Teilstift und das Herausschieben des ersten Teilstifts aus dem zweiten Teilstift können axial begrenzt sein. Demnach kann eine maximale axiale Länge und eine minimale axiale Länge des Vielkantstifts fest definiert sein. Der Vielkantstift kann einen ersten Endzustand mit einer maximalen axialen Länge aufweisen, wobei in dem ersten Endzustand der erste Teilstift auf einen maximalen Abstand aus dem zweiten Teilstift herausgeschoben ist. Mit anderen Worten kann der erste Teilstift in dem ersten Zustand aus dem zweiten Teilstift maximal herausgeschoben sein. Entsprechend kann der Vielkantstift einen zweiten Endzustand mit einer minimalen axialen Länge aufweisen, wobei in dem zweiten Endzustand der erste Teilstift auf einen minimalen Abstand aus dem zweiten Teilstift herausgeschoben ist. Mit anderen Worten kann der erste Teilstift in dem zweiten Endzustand maximal in den zweiten Teilstift hineingeschoben sein. Zwischen dem ersten Endzustand und dem zweiten Endzustand kann der Vielkantstift mehrere Zwischenzustände aufweisen. In dem jeweiligen Zwischenzustand kann der Vielkantstift eine axiale Länge zwischen der maximalen Länge und der minimalen Länge aufweisen. Der erste Teilstift kann demnach auf einen beliebigen Abstand zwischen dem maximalen Abstand und dem minimalen Abstand aus dem zweiten Teilstift herausgeschoben sein.

Der Vielkantstift weist zudem erfindungsgemäß eine Rückstellfeder auf und die Rückstellfeder ist in dem zweiten Teilstift aufgenommen. Mit anderen Worten kann die Rückstellfeder an dem zweiten Längsende des Vielkantstifts innerhalb des zweiten Teilstifts angeordnet sein. Dabei ist die Rückstellfeder zwischen einem quer zur Längsachse ausgerichteten Boden des zweiten Teilstifts und dem ersten Teilstift axial eingespannt. Die Rückstellfeder kann dadurch entgegen einer axialen Verschiebung des ersten Teilstifts zu dem zweiten axialen Längsende des Vielkantstifts bzw. entgegen dem Hineinschieben des ersten Teilstifts in den zweiten Teilstift bzw. entgegen dem Reduzieren der axialen Länge des Vielkantstifts wirken. Mit anderen Worten bringt die Rückstellfeder den Vielkantstift - sobald es nicht verhindert ist - aus dem zweiten Endzustand in den ersten Endzustand. Die Rückstellfeder kann insbesondere auf einen maximalen Überstand des ersten Teilstifts aus dem zweiten Teilstift vorgespannt sein. Dazu können die beiden Teilstifte des Vielkantstifts mittels einer Schraube entsprechend miteinander verbunden sein.

Der Vielkantstift kann ferner einen axial ausgerichteten Anschlagstift mit einem Anschlagkopf aufweisen und der Anschlagstift kann in dem zweiten Teilstift aufgenommen bzw. in dem zweiten Teilstift angeordnet sein. Mit anderen Worten kann der Anschlagstift an dem zweiten Längsende des Vielkantstifts innerhalb des zweiten Teilstifts angeordnet sein. Der Anschlagstift kann dabei einseitig mit dem ersten Teilstift festverbunden sein und andersseitig mit dem Anschlagkopf aus einem quer zur Längsachse ausgerichteten Boden des zweiten Teilstifts herausragen. Der Anschlagkopf kann dabei mit dem Boden des zweiten Teilstifts axial hintergreifen bzw. an dem Boden des zweiten Teilstifts von außen anschlagen. Der Anschlagstift kann also die beiden Teilstifte verschiebbar miteinander verbinden und ein unerwünschtes Lösen der beiden Teilstifte voneinander verhindern. Der Anschlagstift kann dabei zusammen mit dem ersten Teilstift in dem zweiten Teilstift axial verschiebbar angeordnet sein. Die Rückstellfeder kann beispielweise eine Druckfeder sein und um den Anschlagstift herum angeordnet sein. Dadurch können die Rückstellfeder und der Anschlagstift platzsparend in dem zweiten Teilstift aufgenommen sein.

Der Anschlagstift kann dabei entgegen der Rückstellfeder wirken. Ist der Anschlagstift an dem Boden des zweiten Teilstifts von außen angeschlagen, so ist die Rückstellfeder maximal entspannt und der Vielkantstift ist in dem ersten Zustand bzw. weist die maximale axiale Länge auf. Mit anderen Worten kann die Rückstellfeder nur auf die Länge des Anschlagstifts entspannen. Durch den Anschlag des Anschlagstifts an dem Boden des zweiten Teilstifts ist dabei ein weiteres Herausschieben des ersten Teilstifts aus dem zweiten Teilstift verhindert. Ist der erste Teilstift maximal in den zweiten Teilstift hineingeschoben, so ist die Rückstellfeder maximal eingespannt und der Anschlagstift ist aus dem zweiten Teilstift herausgeschoben. Der Vielkantstift befindet sich in dem zweiten Zustand und weist die minimale axiale Länge auf.

Ist der Fensterbeschlag des Fensterschließsystems an dem Fenster bzw. an der Fenstermechanik des Fensterschließsystems montiert und ist der Vielkantstift mit dem Fenstergetriebe und dem Fenstergriff wirkend verbunden, so kann je nach der Längenanforderung der erste Teilstift in den zweiten Teilstift hineingeschoben sein und dadurch die axiale Länge des Vielkantstifts an die Ausgestaltung des Fensterrahmens und der Fenstermechanik des Fensterschließsystems angepasst sein. Dabei kann der Anschlagstift an dem zweiten axialen Längsende des Vielkantstifts aus dem zweiten Teilstift in den Fenstergriff hinein herausragen. Da die axiale Länge des zweiten Teilstifts technisch wenig relevant bzw. ausreichend frei anpassbar ist, kann das Herausschieben des Anschlagstifts durch die kürzere Länge des zweiten Teilstifts kompensiert sein. Dadurch ist der Vielkantstift mit einem beliebigen standardisierten Fenstergriff bzw. ohne jegliche Anpassung des Fenstergriffes nutzbar.

Der zweite Teilstift weist erfindungsgemäß dem ersten Teilstift zugewandt einen umlaufenden und radial nach außen gerichteten Anschlagflansch auf. Der Vielkantstift kann dabei mit dem Anschlagflansch in einem Fensterrastelement einseitig axial befestigt sein. Mit anderen Worten kann der Anschlagflansch ein axiales Verschieben des Vielkantstifts in dem Fensterrastelement verhindern. Dadurch kann der Vielkantstift stets positionsgenau und sicher in dem Fensterrastelement angeordnet sein. Ist der Vielkantstift in dem Fensterrastelement positioniert, so kann der Anschlagflansch beispielweise ein Herausverschieben des Vielkantstifts aus dem Fensterrastelement beim montagebedingten Hineinschieben des ersten Teilstifts in den zweiten Teilstift verhindern.

Der zweite Teilstift weist zudem erfindungsgemäß dem ersten Teilstift zugewandt wenigstens einen axial ausgerichteten Einschnitt zum radialen Einklemmen des Vielkantstifts in einem Fensterrastelement auf Dadurch kann der Vielkantstift in dem Fensterrastelement eingeklemmt sein und dadurch ein axiales Verschieben des Vielkantstifts aus dem Fensterrastelement verhindert werden. An dem Einschnitt kann insbesondere der Querschnitt des zweiten Teilstifts verkleinert und dadurch der zweite Teilstift in dem Fensterrastelement eingeklemmt werden. Der Einschnitt ermöglicht zudem eine formschlüssige Verbindung der beiden Teilstifte miteinander, sobald der Vielkantstift mittels eines axialen Verbindungselement - vorzugsweise einer Madenschraube - mit einem Fenstergriff verbunden ist. Durch das Verbindungselement kann der zweite Teilstift an den Einschnitt verformt und an den ersten Teilstift angepresst und dadurch in dem zweiten Teilstift eingeklemmt sein. Ist der Vielkantstift in dem Fensterrastelement eingeklemmt und das Verbindungselement fest mit dem Vielkantstift verbunden, so sind der erste Teilstift in dem zweiten Teilstift, der Fenstergriff an dem Vielkantstift und der Vielkantstift in dem Fensterrastelement axial und radial verschiebefest angeordnet. Dadurch sind nun alle Elemente zueinander fest und spielfrei miteinander verbunden.

Der erste Teilstift und/oder der zweite Teilstift können quer zur Längsachse des Vielkantstifts einen durchgehenden und konstanten Querschnitt aufweisen. Ist der Vielkantstift ein Vierkantstift, so können der erste Teilstift und/oder der zweite Teilstift einen rechteckigen Querschnitt aufweisen. Dadurch können die Teilstifte vereinfacht hergestellt bzw. produziert sein bzw. komplexe Fertigungsverfahren vermieden bzw. umgegangen werden.

Die Erfindung betrifft auch eine Vorrichtung oder eine Baugruppe für einen Fensterbeschlag eines Fensterschließsystems, wobei die Vorrichtung bzw. die Baugruppe einen Vielkantstift der vorstehend beschriebenen Art und ein Fensterrastelement aufweist. Das Fensterrastelement weist dabei ein Tragstück zum Festlegen des Fensterrastelements an einem Fensterrahmen eines Fensters und eine Rasteinheit zum Aufnehmen des Vielkantstifts auf. Die Rasteinheit ist dabei in dem Tragstück und der Vielkantstift ist in der Rasteinheit drehfest aufgenommen. Der Vielkantstift ist mittels der Rasteinheit mit dem Tragstück um die Längsmittelachse drehbar und in wenigstens zwei Positionen rastbar verbunden. Der Vielkantstift ist dabei wie oben beschrieben ausgebildet. Dabei kann der Vielkantstift in der Rasteinheit insbesondere mittels des Anschlagflansch positionsgenau angeordnet und mittels des Einschnitts verschiebefest eingeklemmt sein.

Wie oben bereits beschrieben ist, kann der zweite Teilstift des Vielkantstifts dem ersten Teilstift des Vielkantstifts zugewandt wenigstens einen axial ausgerichteten Einschnitt aufweisen. Der Vielkantstift kann dann in dem Fensterrastelement im Bereich des axialen Einschnitts eingeklemmt sein. An dem Einschnitt kann insbesondere der Querschnitt des zweiten Teilstifts verkleinert werden, sodass der zweite Teilstift in dem Fensterrastelement einklemmbar ist.

Die Vorrichtung kann zudem einen Fenstergriff und ein Verbindungselement, vorzugsweise eine Madenschraube, aufweisen. Der Fenstergriff kann mit dem Vielkantstift über das mit dem Vielkantstift verbundene Verbindungselement axial verschiebefest verbunden sein. Zudem kann der erste Teilstift in dem zweiten Teilstift durch das Verbindungselement im Bereich des axialen Einschnitts eingeklemmt sein. Der Fenstergriff und das Fensterrastelement können dann über den Vielkantstift mittelbar axial verschiebefest miteinander verbunden sein. Mit anderen Worten kann der Fenstergriff und das Fensterrastelement mit dem Vielkantstift axial verschiebefest verbunden sein und dadurch der Fenstergriff und das Fensterrastelement aneinander axial verschiebefest festgelegt sein.

Wie oben bereits beschrieben ist, kann an dem Einschnitt der Querschnitt des zweiten Teilstifts verkleinert und dadurch der zweite Teilstift in dem Fensterrastelement und zusätzlich auch der erste Teilstift in dem zweiten Teilstift eingeklemmt werden. Der Einschnitt ermöglicht also eine formschlüssige Verbindung der beiden Teilstifte miteinander, sobald der Vielkantstift mittels des axialen Verbindungselements mit dem Fenstergriff verbunden ist. Durch das Verbindungselement kann der zweite Teilstift an dem Einschnitt verformt und an den ersten Teilstift angepresst und dadurch in dem zweiten Teilstift eingeklemmt sein.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden durch die Ansprüche definierten Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch
- Fig. 1 und 2: eine Ansicht und eine Explosionsansicht eines erfindungsgemäßen Vielkantstifts;
- Fig. 3 bis 5: eine Seitenansicht, eine teilweise Schnittansicht und eine Ansicht des erfindungsgemäßen Vielkantstifts in einem ersten Endzustand;
- Fig. 6 bis 8: eine Seitenansicht, eine teilweise Schnittansicht und eine Ansicht des erfindungsgemäßen Vielkantstifts in einem zweiten Endzustand;
- Fig. 9 und 10: Ansichten einer erfindungsgemäßen Vorrichtung mit dem erfindungsgemäßen Vielkantstift und einem Fensterrastelement;
- Fig. 11: eine teilweise Explosionsansicht der erfindungsgemäßen Vorrichtung;
- Fig. 12: eine Explosionsansicht der erfindungsgemäßen Vorrichtung als einen Teil eines Fensterbeschlags eines Fensterschließsystems;
- Fig. 13 und 14: Schnittansichten des an abweichenden Fenstern montierten Fensterschließsystems mit der erfindungsgemäßen Vorrichtung.

Fig. 1 zeigt eine Ansicht und Fig. 2 zeigt eine Explosionsansicht eines erfindungsgemäßen Vielkantstifts 1. Der Vielkantstift 1 ist länglich und weist eine Längsmittelachse LA und zwei bezüglich der Längsmittelachse LA axiale Längsenden 1a und 1b auf. Das erste Längsende 1a ist zum drehfesten Verbinden mit einem Fenstergetriebe einer Fenstermechanik eines Fensterschließsystems und das zweite Längsende 1b ist zum drehfesten Verbinden mit einem Fenstergriff eines Fensterbeschlags des Fensterschließsystems ausgelegt, wie im Folgenden anhand Fig. 13 und Fig. 14 näher beschrieben ist. Der Vielkantstift 1 weist in diesem Ausführungsbeispiel quer zur Längsmittelachse LA einen quadratischen Querschnitt auf und ist demnach ein Vierkantstift.

Der Vielkantstift 1 weist dabei einen ersten Teilstift 2a, der das erste Längsende 1a bildet, und einen zweiten Teilstift 2b, der das zweite Längsende 1b bildet. Der erste Teilstift 2a ist ein Vollkörper und der zweite Teilstift 2b ist ein topfförmiger Hohlkörper. Der Außendurchmesser bzw. die Außenkontur des ersten Teilstifts 2a und der Innendurchmesser bzw. die Innenkontur des zweiten Teilstifts 2b sind derart geformt, dass der erste Teilstift 2a in dem zweiten Teilstift 2b axial verschiebbar aufgenommen ist. Dadurch ist eine axiale Länge L des Vielkantstifts 1 veränderbar, wie im Folgenden anhand Fig. 3-5 und Fig. 6-8 näher beschrieben ist. Der Außendurchmesser des ersten Teilstifts 2a und der Innendurchmesser des zweiten Teilstifts 2b können beispielweise 7 mm betragen. Der Außendurchmesser des zweiten Teilstifts 2b kann beispielweise 8 mm betragen.

Ferner weist der Vielkantstift 1 eine Rückstellfeder 3 - hier eine Schraubenfeder - auf, die in dem zweiten Teilstift 2b aufgenommen ist. Die Rückstellfeder 3 ist dabei zwischen einem quer zur Längsmittelachse LA ausgerichteten Boden 4 des zweiten Teilstifts 2b und dem ersten Teilstift 2a axial eingespannt. Die Rückstellfeder 3 stützt sich also einseitig an dem Boden 4 des zweiten Teilstifts 2b und andersseitig an dem ersten Teilstift 2a. Die Rückstellfeder 3 wird dabei beim Hineinschieben des ersten Teilstifts 2a in den zweiten Teilstift 2b eingespannt und beim Herausschieben des ersten Teilstifts 2a aus dem zweiten Teilstift 2b entspannt.

Der Vielkantstift 1 umfasst ferner einen Anschlagstift 5, der axial ausgerichtet ist und in dem zweiten Teilstift 2b aufgenommen ist. Der Anschlagstift 5 ist dem zweiten Teilstift 2b zugewandt an dem ersten Teilstift 2a befestigt bzw. mit dem ersten Teilstift 2a verschraubt. Die Rückstellfeder 3 ist dabei um den Anschlagstift 5 platzsparend angeordnet. Der Anschlagstift 5 weist einen Anschlagkopf 6 auf, wobei der Anschlagkopf 6 aus dem Boden 5 des zweiten Teilstifts 2b herausragt und von außen an dem Boden anschlägt. Der Anschlagstift 5 ist zusammen mit dem ersten Teilstift 2a axial verschiebbar in dem zweiten Teilstift 2b angeordnet, so dass der Anschlagstift 5 aus dem Boden 4 des zweiten Teilstifts 2b herausragen oder mit seinem Anschlagkopf 6 an dem Boden 4 des zweiten Teilstifts 2b axial anschlagen kann. Der Anschlagstift 5 verhindert, dass beim Entspannen der Rückstellfeder 3 der erste Teilstift 2a aus dem zweiten Teilstift 2b zu weit herausgeschoben wird. Der Anschlagstift 5 legt dadurch die maximale und die minimale axiale Länge des Vielkantstifts 1 fest, wie im Folgenden anhand Fig. 3-5 und Fig. 6-8 näher beschrieben ist.

Der erste Teilstift 2a weist zudem von dem zweiten Teilstift 2b abgewandt bzw. dem ersten Längsende 1a des Vielkantstifts 1 zugewandt mehrere Anschlagausformungen 23 auf. Die Anschlagausformungen 23 verhindern dabei ein zu weites axiales Hineinschieben des ersten Teilstifts 2a in ein Fenstergetriebe der Fenstermechanik des Fensterschließsystems, wie im Folgenden anhand Fig. 13 und Fig. 14 näher beschrieben ist. Der zweite Teilstift 2b weist ferner dem ersten Teilstift 2a zugewandt einen umlaufenden und radial nach außen gerichteten Anschlagflansch 7 auf. Der Anschlagflansch 7 ist zum einseitigen axialen Festlegen des Vielkantstifts 1 in einem Fensterrastelement ausgelegt, wie im Folgenden anhand Fig. 9-10 näher beschrieben ist.

Fig. 3 zeigt eine Seitenansicht, Fig. 4 zeigt eine teilweise Schnittansicht und Fig. 5 zeigt eine Ansicht des erfindungsgemäßen Vielkantstifts 1 in einem ersten Endzustand. In dem ersten Endzustand weist der Vielkantstift 1 eine maximale axiale Länge L_{MAX} auf. Die axiale Länge L des Vielkantstifts 1 ist dabei zwischen seinen beiden Längsenden 1a und 1b bzw. zwischen dem von dem zweiten Teilstift 2b abgewandten axialen Ende des ersten Teilstifts 2a und dem von dem ersten Teilstift 2a abgewandten axialen Ende des zweiten Teilstifts 2b bzw. dem Boden 4 des zweiten Teilstifts 2b definiert. In dem ersten Zustand ragt der erste Teilstift 2a maximal bzw. auf einen maximalen Abstand D_{MAX} aus dem zweiten Teilstift 2b heraus. In dem ersten Zustand ist die Rückstellfeder 3 maximal entspannt und der Anschlagkopf 6 des Anschlagstifts 5 schlägt von außen an dem Boden 4 des zweiten Teilstifts 2b an.

Fig. 6 zeigt eine Seitenansicht, Fig. 7 zeigt eine teilweise Schnittansicht und Fig. 8 zeigt eine Ansicht des erfindungsgemäßen Vielkantstifts 1 in einem zweiten Endzustand. In dem zweiten Endzustand weist der Vielkantstift 1 eine minimale axiale Länge L_{MIN} auf. In dem zweiten Zustand ragt der erste Teilstift 2a minimal bzw. auf einen minimalen Abstand D_{MIN} aus dem zweiten Teilstift 2b heraus. In dem zweiten Zustand ist die Rückstellfeder 3 maximal eingespannt und der Anschlagstift 5 ragt aus dem zweiten Teilstift 2b maximal hinaus.

Bezugnehmend auf Fig. 3-8 kann der Vielkantstift 1 zwischen dem ersten Endzustand und dem zweiten Endzustand mehrere Zwischenzustände aufweisen. **In** dem jeweiligen Zwischenzustand kann der Vielkantstift 1 eine axiale Länge L zwischen der maximalen Länge L_{MAX} und der minimalen Länge L_{MIN} aufweisen. Der erste Teilstift 2a kann demnach auf einen beliebigen Abstand zwischen dem maximalen Abstand D_{MAX} und dem minimalen Abstand D_{MIN} aus dem zweiten Teilstift 2b herausragen.

Fig. 9 und Fig. 10 zeigen Ansichten einer erfindungsgemäßen Vorrichtung 8 mit dem erfindungsgemäßen Vielkantstift 1 und einem Fensterrastelement 9. Fig. 11 zeigt eine teilweise Explosionsansicht der erfindungsgemäßen Vorrichtung 8. Das Fensterrastelement 9 weist dabei ein Tragstück 10 und eine Rasteinheit 11 auf. Der Vielkantstift 1 ist in der Rasteinheit 11 und die Rasteinheit 11 ist in dem Tragstück 10 drehfest angeordnet. Mittels der Rasteinheit 11 ist der Vielkantstift 1 mit dem Tragstück 10 drehbar und beispielweise in 90°-Raster oder in 45°-Raster rastbar verbunden. Die hier genannten Raster sind rein beispielhaft. Grundsätzlich sind auch Raster mit anderen Rastwinkeln denkbar. Der Vielkantstift 1 ist dabei über seinen Anschlagflansch 7 axial einseitig verschiebefest in einer Aufnahmeöffnung 12 der Rasteinheit 11 angeordnet und über seine Kontur drehfest mit der Rasteinheit 11 verbunden. In dem Tragstück 10 sind zudem zwei Schraubenöffnungen 13 ausgeformt, die zum Befestigen des Fensterrastelements 9 und demnach der Vorrichtung 8 an einem Fensterrahmen eines Fensters vorgesehen sind.

Fig. 12 zeigt eine Explosionsansicht der erfindungsgemäßen Vorrichtung 8 als einen Teil eines Fensterbeschlags 24 eines Fensterschließsystems 20. Der Fensterbeschlag 24 des Fensterschließsystems 20 umfasst neben der erfindungsgemäßen Vorrichtung 8 zwei Schrauben 15eine Abdeckplatte 17 und einen Ring 18. Die Vorrichtung 8 umfasst zudem einen Fenstergriff 14 und eine Madenschraube 16. Das Fensterrastelement 9 der Vorrichtung 8 kann bei der Montage des Fensterbeschlags 24 des Fensterschließsystems 20 an einem Fensterrahmen eines Fensters - siehe hierzu Fig. 13 und Fig. 14 - über die Schrauben 15 mit dem Fensterrahmen verschraubt sein. Die Schrauben 15 greifen dabei über die Schraubenöffnungen 13 in dem Tragstück 10 zu dem Fensterrahmen hindurch. Die Abdeckplatte 17 deckt nach der Montage das Fensterrastelement 9 und dadurch die Schrauben 15 nach außen ab. Der Fenstergriff 14 ist nach der Montage mit dem zweiten Teilstift 2b bzw. mit dem zweiten axialen Längsende 1b des Vielkantstifts 1 über seine Kontur drehfest verbunden und die Madenschraube 16 verbindet den Fenstergriff 14 axialfest mit dem Vielkantstift 1. Der Ring 18 liegt nach der Montage zwischen der Abdeckplatte 17 und dem Fenstergriff 14 und vereinfacht das Verdrehen des Fenstergriffs 14 bezüglich der Abdeckplatte 17.

Fig. 13 und Fig. 14 zeigen Schnittansichten des an abweichenden Fenstern 19a und 19b montierten Fensterschließsystems 20 mit der erfindungsgemäßen Vorrichtung 8. Das Fensterschließsystem 20 weist dabei eine Fenstermechanik 25 mit einem Fenstergetriebe 21 auf und der Fensterbeschlag 24 weist den Fenstergriff 14, die Schrauben 15, die Madenschraube 16, die Abdeckplatte 17, den Ring 18 und die erfindungsgemäße Vorrichtung 8 mit dem erfindungsgemäßen Vielkantstift 1 auf. Das jeweilige Fenster 19a und 19b weist einen Fensterrahmen 22 auf, an dem das Fensterschließsystem 20 montiert ist. Das Fensterrastelement 9 der Vorrichtung 8 ist dabei mit dem Fensterrahmen 22 über die Schrauben 15 verschraubt und der Vielkantstift 1 der Vorrichtung 8 ragt mit seinem ersten axialen Längsende 1a durch den jeweiligen Fensterrahmen 22 hindurch. Der Vielkantstift 1 ist dabei an seinem ersten Längsende 1a mit dem Fenstergetriebe 21 und an seinem zweiten Längsende 1b über die Madenschraube 16 mit dem Fenstergriff 14 drehfest verbunden. Die Abdeckplatte 17 ist mit dem Tragstück 10 des Fensterrastelements 9 festverbunden und der Ring 18 liegt radial zwischen dem Fenstergriff 14 und der Abdeckplatte 17.

Vergleichsweise weist das Fenstergetriebe 21 am Fenster 19a in Fig. 13 einen kleineren axialen Abstand zu dem Fenstergriff 14 bzw. zu der Rasteinheit 11 der Vorrichtung 8 als das Fenstergetriebe 21 am Fenster 19b in Fig. 14 auf.

In Fig. 13 ist der kleinere axiale Abstand zwischen dem Fenstergetriebe 21 und dem Fenstergriff 14 bzw. der Rasteinheit 11 der Vorrichtung 8 dadurch kompensiert, dass der erste Teilstift 2a maximal in den zweiten Teilstift 2a hineingeschoben ist. Der Vielkantstift 1 ist also in dem zweiten Zustand und der erste Teilstift 2a ragt auf einen minimalen Abstand D_{MIN} aus dem zweiten Teilstift 2b heraus. Der Vielkantstift 1 weist die minimale axiale Länge L_{MIN} auf. Der Anschlagstift 5 ragt dabei an dem zweiten Längsende 1a des Vielkantstifts axial 1 aus dem zweiten Teilstift 2b hinaus und in den Fenstergriff 14 hinein.

In Fig. 14 ist der größere axiale Abstand zwischen dem Fenstergetriebe 21 und dem Fenstergriff 14 bzw. der Rasteinheit 11 der Vorrichtung 8 dadurch kompensiert, dass der erste Teilstift 2a maximal aus dem zweiten Teilstift 2b herausgeschoben ist. Der Vielkantstift 1 ist also in dem ersten Zustand und der erste Teilstift 2a ragt auf einen maximalen Abstand D_{MAX} aus dem zweiten Teilstift 2b heraus. Der Vielkantstift 1 weist die maximale axiale Länge L_{MAX} auf. Der Anschlagstift 5 ist dabei vollständig in dem zweiten Teilstift 2b aufgenommen.

Vorteilhaft ist es dabei, dass die beschriebene Anpassung der axialen Länge L des Vielkantstifts 1 bei der Montage des Fensterbeschlags 24 des Fensterschließsystems 20 an den Fenstern 19a und 19b automatisch erfolgt. So wird die Vorrichtung 8 mit dem Vielkantstift 1 solange in das Fenstergetriebe 21 hineingeschoben, bis der erste Teilstift 2a über seine Anschlagausformungen 23 an dem Fenstergetriebe 21 axial anschlägt. Hat das Fensterrastelement 9 der Vorrichtung 8 den Fensterrahmen 22 noch nicht erreicht, so wird beim weiteren axialen Verschieben der Vorrichtung 8 zu dem Fenstergetriebe 21 der Teilstift 2a in den Teilstift 2b hineingeschoben, bis das Fensterrastelement 9 den Fensterrahmen 22 erreicht und an dem Fensterrahmen 22 befestigt werden kann. Die Länge L des Vielkantstifts 1 kann dabei zwischen der maximalen Länge L_{MAX} und der minimalen Länge L_{MIN} beliebig sein und automatisch eingestellt werden. Dadurch kann der Mehraufwand bei der Montage des Fensterbeschlags 24 des Fensterschließsystems 20 an den Fenstern 19a und 19b bzw. an den voneinander abweichenden Fenstermechaniken 25 des Fensterschließsystems 20 vorteilhaft reduziert werden.

Bezugnehmend auf Fig. 1 bis Fig. 12 weist der zweite Teilstift 2b dem ersten Teilstift 2a zugewandt einen axial ausgerichteten Einschnitt 26 auf. Der Einschnitt 26 geht dabei parallel zur Längsachse LA durch den gesamten Teilstift 2b durch und ist axial durchgehend. Der Einschnitt 26 ermöglicht dabei eine Verkleinerung des Querschnitts des zweiten Teilstifts 2b. Bezugnehmend auf Fig. 9 bis Fig. 11 kann dadurch der zweite Teilstift 2b in dem Fensterrastelement 9 eingeklemmt werden. Bezugnehmend auf Fig. 12 kann zudem über die Madenschraube 16 auch der erste Teilstift 2a in dem zweiten Teilstift 2b eingeklemmt werden. Dabei können der zweite Teilstift 2b in dem Fensterrastelement 9 und der erste Teilstift 2a in dem zweiten Teilstift 2b und dadurch alle Bauelemente axial verschiebefest aneinander angeordnet sein.

## Patentansprüche

1. Vielkantstift (1) für einen Fensterbeschlag (24) eines Fensterschließsystems (20),
- wobei der Vielkantstift (1) länglich ist und eine Längsmittelachse (LA) aufweist,
- wobei der Vielkantstift (1) ein erstes Längsende (1a) zum drehfesten Verbinden mit einem Fenstergetriebe (21) und ein zweites Längsende (1b) zum drehfesten Verbinden mit einem Fenstergriff (14) aufweist,
- wobei der Vielkantstift (1) einen das erste Längsende (1a) bildenden ersten Teilstift (2a) und einen das zweite Längsende (1b) bildenden zweiten Teilstift (2b) aufweist, und
- wobei die beiden Teilstifte (2a, 2b) axial verschiebbar miteinander verbunden sind und dadurch eine durch den Abstand zwischen den Längsenden (1a, 1b) definierte axiale Länge (L) des Vielkantstifts (1) veränderlich ist,
- wobei der zweite Teilstift (2b) hohl ausgebildet ist und der erste Teilstift (2a) in dem zweiten Teilstift (2b) bereichsweise und axial verschiebbar aufgenommen ist,
- wobei der Vielkantstift (1) eine Rückstellfeder (3) aufweist und die Rückstellfeder (3) in dem zweiten Teilstift (2b) aufgenommen ist, und
- wobei die Rückstellfeder (3) zwischen einem quer zur Längsachse (LA) ausgerichteten Boden (4) des zweiten Teilstifts (2b) und dem ersten Teilstift (2a) axial eingespannt ist,
**dadurch gekennzeichnet,**
- **dass** der zweite Teilstift (2b) dem ersten Teilstift (2a) zugewandt einen umlaufenden und radial nach außen gerichteten Anschlagflansch (7) zum einseitigen axialen Festlegen des Vielkantstifts (1) in einem Fensterrastelement (9) aufweist, und
- **dass** der zweite Teilstift (2b) dem ersten Teilstift (2a) zugewandt wenigstens einen axial ausgerichteten Einschnitt (26) zum radialen Einklemmen des Vielkantstifts (1) in dem Fensterrastelement (9) aufweist.

2. Vielkantstift nach Anspruch 1,
dadurch gezeichnet,
- dass der Vielkantstift (1) einen ersten Endzustand mit einer maximalen axialen Länge (L_{MAX}) aufweist, wobei in dem ersten Endzustand der erste Teilstift (2a) auf einen maximalen Abstand (D_{MAX}) aus dem zweiten Teilstift (2b) herausgeschoben ist, und
- dass der Vielkantstift (1) einen zweiten Endzustand mit einer minimalen axialen Länge (L_{MIN}) aufweist, wobei in dem zweiten Endzustand der erste Teilstift (2a) auf einen minimalen Abstand (D_{MIN}) aus dem zweiten Teilstift (2b) herausgeschoben ist.

3. Vielkantstift nach Anspruch 2,
**dadurch gekennzeichnet,**
- **dass** der Vielkantstift (1) zwischen dem ersten Endzustand und dem zweiten Endzustand mehrere Zwischenzustände aufweist, und
- **dass** der Vielkantstift (1) in dem jeweiligen Zwischenzustand eine axiale Länge (L) zwischen der maximalen Länge (L_{MAX}) und der minimalen Länge (L_{MIN}) aufweist.

4. Vielkantstift nach einem der Ansprüche 1 bis 3,
**dadurch gekennzeichnet,**
- **dass** der Vielkantstift (1) einen axial ausgerichteten Anschlagstift (5) mit einem Anschlagkopf (6) aufweist und der Anschlagstift (5) in dem zweiten Teilstift (2a) aufgenommen ist, und
- **dass** der Anschlagstift (5) einseitig mit dem ersten Teilstift (2a) festverbunden ist und andersseitig mit dem Anschlagkopf (6) aus einem quer zur Längsachse (LA) ausgerichteten Boden (4) des zweiten Teilstifts (2b) herausragt und mit diesem axial hintergreift.

5. Vielkantstift nach Anspruch 4,
**dadurch gekennzeichnet,**
**dass** die Rückstellfeder (3) eine Druckfeder ist und um den Anschlagstift (5) herum angeordnet ist.

6. Vielkantstift nach einem der vorangehenden Ansprüche,
**dadurch gekennzeichnet,**
**dass** die Rückstellfeder (3) auf einen maximalen Überstand des ersten Teilstifts (2a) aus dem zweiten Teilstift (2b) vorgespannt ist.

7. Vielkantstift nach einem der vorangehenden Ansprüche,
**dadurch gekennzeichnet,**
**dass** der erste Teilstift (2a) und/oder der zweite Teilstift (2b) quer zur Längsachse (LA) einen durchgehenden und konstanten Querschnitt aufweisen.

8. Vielkantstift nach einem der vorangehenden Ansprüche,
**dadurch gekennzeichnet,**
**dass** der erste Teilstift (2a) in dem zweiten Teilstift (2b) stufenlos verschiebbar ist.

9. Vorrichtung (8) für einen Fensterbeschlag (24) eines Fensterschließsystems (20) mit einem Vielkantstift (1) und einem Fensterrastelement (9),
- wobei das Fensterrastelement (9) ein Tragstück (10) zum Festlegen des Fensterrastelements (9) an einem Fensterrahmen (22) eines Fensters (19a, 19b) und eine Rasteinheit (11) zum Aufnehmen des Vielkantstifts (1) aufweist,
- wobei die Rasteinheit (11) in dem Tragstück (10) und der Vielkantstift (1) in der Rasteinheit (11) drehfest aufgenommen sind, und
- wobei der Vielkantstift (1) mittels der Rasteinheit (11) mit dem Tragstück (10) um die Längsmittelachse (LA) drehbar und in wenigstens zwei Positionen rastbar verbunden ist,
**dadurch gekennzeichnet,**
**dass** der Vielkantstift (1) nach einem der vorangehenden Ansprüche ausgebildet ist.

10. Vorrichtung nach Anspruch 9,
**dadurch gekennzeichnet,**
- **dass** der zweite Teilstift (2b) des Vielkantstifts (1) dem ersten Teilstift (2a) des Vielkantstifts (1) zugewandt wenigstens einen axial ausgerichteten Einschnitt (26) aufweist, und
- **dass** der Vielkantstift (1) in dem Fensterrastelement (9) im Bereich des axialen Einschnitts (26) eingeklemmt ist.

11. Vorrichtung nach Anspruch 10,
**dadurch gekennzeichnet,**
- **dass** die Vorrichtung (8) einen Fenstergriff (14) und ein Verbindungselement, vorzugsweise eine Madenschraube (16), aufweist,
- **dass** der Fenstergriff (14) mit dem Vielkantstift (1) über das mit dem Vielkantstift (1) verbundene Verbindungselement axial verschiebefest verbunden ist,
- **dass** der erste Teilstift (2a) in dem zweiten Teilstift (2b) durch das Verbindungselement im Bereich des axialen Einschnitts (26) eingeklemmt ist, und
- **dass** der Fenstergriff (14) und das Fensterrastelement (9) über den Vielkantstift (1) mittelbar axial verschiebefest miteinander verbunden sind.

## Claims

1. Polygonal pin (1) for a window fitting (24) of a window closing system (20),
- wherein the polygonal pin (1) is elongated and has a longitudinal central axis (LA),
- wherein the polygonal pin (1) has a first longitudinal end (1a) for rotationally fixed connection to a window drive (21) and a second longitudinal end (1b) for rotationally fixed connection to a window handle (14),
- wherein the polygonal pin (1) has a first partial pin (2a) forming the first longitudinal end (1a) and a second partial pin (2b) forming the second longitudinal end (1b), and
- wherein the two partial pins (2a, 2b) are connected to one another in an axially displaceable manner and, as a result, an axial length (L) of the polygonal pin (1) defined by the distance between the longitudinal ends (1a, 1b) is variable,
- wherein the second partial pin (2b) is hollow and the first partial pin (2a) is accommodated in the second partial pin (2b) in certain regions and in an axially displaceable manner,
- wherein the polygonal pin (1) has a return spring (3) and the return spring (3) is accommodated in the second partial pin (2b), and
- wherein the return spring (3) is axially clamped between a base (4) of the second partial pin (2b) arranged across the longitudinal axis (LA) and the first partial pin (2a),
**characterized in that**
- the second partial pin (2b) has a circumferential and radially outward oriented stop flange (7) facing the first partial pin (2a) for one-sided axial fixing of the polygonal pin (1) in a window latching element (9), and
- the second partial pin (2b) has at least one axially oriented recess (26) facing the first partial pin (2a) for radially clamping the polygonal pin (1) in the window latching element (9).

2. Polygonal pin according to claim 1,
**characterized in that**
- the polygonal pin (1) has a first end state with a maximum axial length (L_{MAX}), wherein, in the first end state, the first partial pin (2a) is pushed out of the second partial pin (2b) to a maximum distance (D_{MAX}), and
- the polygonal pin (1) has a second end state with a minimum axial length (L_{MIN}), wherein, in the second end state, the first partial pin (2a) is pushed out of the second partial pin (2b) to a minimum distance (D_{MIN}).

3. Polygonal pin according to claim 2,
**characterized in that**
- the polygonal pin (1) has a plurality of intermediate states between the first end state and the second end state, and
- the polygonal pin (1) has an axial length (L) between the maximum length (L_{MAX}) and the minimum length (L_{MIN}) in the respective intermediate state.

4. Polygonal pin according to any one of claims 1 to 3,
**characterized in that**
- the polygonal pin (1) has an axially oriented stop pin (5) with a stop head (6) and the stop pin (5) is accommodated in the second partial pin (2a), and
- the stop pin (5) is non-detachably connected on one side to the first partial pin (2a) and projects on the other side with the stop head (6) out of a base (4) of the second partial pin (2b) arranged across the longitudinal axis (LA) and engages axially behind it.

5. Polygonal pin according to claim 4,
**characterized in that**
the return spring (3) is a compression spring and is arranged around the stop pin (5).

6. Polygonal pin according to any one of the preceding claims,
**characterized in that**
the return spring (3) is preloaded to a maximum projection of the first partial pin (2a) out of the second partial pin (2b).

7. Polygonal pin according to any one of the preceding claims,
**characterized in that**
the first partial pin (2a) and/or the second partial pin (2b) have a continuous and constant cross section across the longitudinal axis (LA).

8. Polygonal pin according to any one of the preceding claims,
**characterized in that**
the first partial pin (2a) is continuously displaceable in the second partial pin (2b).

9. Device (8) for a window fitting (24) of a window closing system (20) with a polygonal pin (1) and a window latching element (9),
- wherein the window latching element (9) has a support piece (10) for fixing the window latching element (9) to a window frame (22) of a window (19a, 19b) and a latch unit (11) for receiving the polygonal pin (1),
- wherein the latch unit (11) is accommodated in the support piece (10) and the polygonal pin (1) is received in the latch unit (11) in a rotationally fixed manner, and
- wherein the polygonal pin (1) is rotatably connected by means of the latch unit (11) to the support piece (10) about the longitudinal central axis (LA) and can be latched in at least two positions,
**characterized in that**
the polygonal pin (1) is designed according to any one of the preceding claims.

10. Device according to claim 9,
**characterized in that**
- the second partial pin (2b) of the polygonal pin (1) has at least one axially oriented recess (26) facing the first partial pin (2a) of the polygonal pin (1), and
- the polygonal pin (1) is clamped in the window latching element (9) in the region of the axial recess (26).

11. Device according to claim 10,
**characterized in that**
- the device (8) has a window handle (14) and a connecting element, preferably a grub screw (16),
- the window handle (14) is connected to the polygonal pin (1) in an axially non-displaceable manner by means of the connecting element connected to the polygonal pin (1),
- the first partial pin (2a) is clamped in the second partial pin (2b) by means of the connecting element in the region of the axial recess (26), and
- the window handle (14) and the window latching element (9) are connected indirectly to one another in an axially non-displaceable manner by means of the polygonal pin (1).

## Revendications

1. Tige polygonale (1) pour une ferrure de fenêtre (24) d'un système de fermeture de fenêtre (20),
- dans laquelle la tige polygonale (1) est allongée et présente un axe central longitudinal (LA),
- dans laquelle la tige polygonale (1) présente une première extrémité longitudinale (1a) pour la liaison non rotative à un engrenage de fenêtre (21) et une seconde extrémité longitudinale (1b) pour la liaison non rotative à une poignée de fenêtre (14),
- dans laquelle la tige polygonale (1) présente une première tige partielle (2a) formant la première extrémité longitudinale (1a) et une seconde tige partielle (2b) formant la seconde extrémité longitudinale (1b), et
- dans laquelle les deux tiges partielles (2a, 2b) sont reliées l'une à l'autre de manière déplaçable axialement, et une longueur axiale (L) de la tige polygonale (1) définie par la distance entre les extrémités longitudinales (1a, 1b) est ainsi modifiable,
- dans laquelle la seconde tige partielle (2b) est conçue de manière creuse et la première tige partielle (2a) est logée dans la seconde tige partielle (2b) par zones et de manière déplaçable axialement,
- dans laquelle la tige polygonale (1) présente un ressort de rappel (3) et le ressort de rappel (3) est logé dans la seconde tige partielle (2b), et
- dans laquelle le ressort de rappel (3) est serré axialement entre un fond (4) de la seconde tige partielle (2b) orienté transversalement à l'axe longitudinal (LA) et la première tige partielle (2a),
**caractérisée en ce que**,
- la seconde tige partielle (2b) présente, en regard de la première tige partielle (2a), une bride de butée (7) périphérique et dirigée radialement vers l'extérieur pour la fixation axiale unilatérale de la tige polygonale (1) dans un élément d'encliquetage de fenêtre (9), et
- la seconde tige partielle (2b) présente, en regard de la première tige partielle (2a), au moins une entaille (26) dirigée axialement pour le serrage radial de la tige polygonale (1) dans l'élément d'encliquetage de fenêtre (9).

2. Tige polygonale selon la revendication 1,
**caractérisée en ce que**,
- la tige polygonale (1) présente un premier état d'extrémité avec une longueur axiale maximale (L_{MAX}) dans laquelle, dans le premier état d'extrémité, la première tige partielle (2a) est expulsée à une distance maximale (D_{MAX}) de la seconde tige partielle (2b), et
- la tige polygonale (1) présente un second état d'extrémité avec une longueur axiale minimale (L_{MIN}) dans laquelle, dans le second état d'extrémité, la première tige partielle (2a) est expulsée à une distance minimale (D_{MIN}) de la seconde tige partielle (2b).

3. Tige polygonale selon la revendication 2,
**caractérisée en ce que**,
- la tige polygonale (1) présente plusieurs états intermédiaires entre le premier état d'extrémité et le second état d'extrémité, et
- la tige polygonale (1) présente dans l'état intermédiaire respectif une longueur axiale (L) entre la longueur maximale (L_{MAX}) et la longueur minimale (L_{MIN}).

4. Tige polygonale selon l'une quelconque des revendications 1 à 3,
**caractérisée en ce que**,
- la tige polygonale (1) présente une tige de butée (5) orientée axialement avec une tête de butée (6), et la tige de butée (5) est logée dans la seconde tige partielle (2a), et
- la tige de butée (5) est reliée de manière fixe à demeure d'un côté à la première tige partielle (2a) et fait saillie de l'autre côté avec la tête de butée (6) hors d'un fond (4) de la seconde tige partielle (2b) orienté transversalement à l'axe longitudinal (LA) et s'engage axialement derrière celle-ci.

5. Tige polygonale selon la revendication 4,
**caractérisée en ce que**,
le ressort de rappel (3) est un ressort de pression et est disposé autour de la tige de butée (5).

6. Tige polygonale selon l'une quelconque des revendications précédentes,
**caractérisée en ce que**,
le ressort de rappel (3) est précontraint jusqu'à une projection maximale de la première tige partielle (2a) hors de la seconde tige partielle (2b).

7. Tige polygonale selon l'une quelconque des revendications précédentes,
**caractérisée en ce que**,
la première tige partielle (2a) et/ou la seconde tige partielle (2b) présentent une section continue et constante transversalement à l'axe longitudinal (LA).

8. Tige polygonale selon l'une quelconque des revendications précédentes,
**caractérisée en ce que**,
la première tige partielle (2a) peut être déplacée en continu dans la seconde tige partielle (2b).

9. Dispositif (8) pour une ferrure de fenêtre (24) d'un système de fermeture de fenêtre (20) avec une tige polygonale (1) et un élément d'encliquetage de fenêtre (9),
- dans lequel l'élément d'encliquetage de fenêtre (9) présente une pièce de support (10) pour fixer l'élément d'encliquetage de fenêtre (9) sur un cadre de fenêtre (22) d'une fenêtre (19a, 19b) et une unité d'encliquetage (11) pour loger la tige polygonale (1),
- dans lequel l'unité d'encliquetage (11) est logée dans la pièce de support (10) et la tige polygonale (1) est logée dans l'unité d'encliquetage (11) de manière immobile en rotation, et
- dans lequel la tige polygonale (1) est reliée à la pièce de support (10) au moyen de l'unité d'encliquetage (11) de manière rotative autour de l'axe central longitudinal (LA) et de manière encliquetable dans au moins deux positions,
**caractérisé en ce que**,
la tige polygonale (1) est conçue selon l'une quelconque des revendications précédentes.

10. Dispositif selon la revendication 9,
**caractérisé en ce que**,
- la seconde tige partielle (2b) de la tige polygonale (1) présente au moins une entaille (26) orientée axialement, tournée vers la première tige partielle (2a) de la tige polygonale (1), et
- la tige polygonale (1) est serrée dans l'élément d'encliquetage de fenêtre (9) au niveau de l'entaille axiale (26).

11. Dispositif selon la revendication 10,
**caractérisé en ce que**,
- le dispositif (8) présente une poignée de fenêtre (14) et un élément de liaison, de préférence une vis sans tête (16),
- la poignée de fenêtre (14) est reliée à la tige polygonale (1) par l'intermédiaire de l'élément de liaison relié à la tige polygonale (1) de manière non déplaçable axialement,
- la première tige partielle (2a) est serrée dans la seconde tige partielle (2b) par l'élément de liaison au niveau de l'entaille axiale (26), et
- la poignée de fenêtre (14) et l'élément d'encliquetage de fenêtre (9) sont reliés entre eux indirectement par la tige polygonale (1) de manière non déplaçable axialement.
